# EUROPÄISCHE PATENTANMELDUNG

(11) **EP 1 157 958 A1**
(43) Veröffentlichungstag der Anmeldung: **28.11.2001**
(21) Anmeldenummer: 00810413.5
(22) Anmeldetag: 15.05.2000
(51) Int. Cl.: B66B 29/06

(54) **Fahrtreppe oder Fahrsteig mit Kammbeleuchtung**

(71) Anmelder: INVENTIO AG, CH-6052 Hergiswil (CH)
(72) Erfinder: Höss, Gerhard, 1100 Wien (AT)

(57) **Zusammenfassung**

Bei dieser Kammbeleuchtung bilden eine Ausnehmung (12) an einem Kamm (7) und eine Ausnehmung (13) an einer Kammplatte (6) einen Hohlraum für einen Lichtleiter (8) mit seitlicher Abstrahlung, wobei die Ausnehmung (13) an der Kammplatte (6) als Reflektor oder zur Aufnahme eines Reflektors ausgebildet ist. An einem Kammrücken (14.1) des Kammes (7) sind stufenbandseitig Zähne (14) angeordnet, wobei ein Zahn (14) zwischen zwei Rippen (15) einer Stufe (16) des Stufenbandes (4) kämmt. An den Zähnen (14) tritt Licht aus, das die Stufe (16) in der Umgebung der Zähne (14) beleuchtet.

## Beschreibung

Die Erfindung betrifft eine Fahrtreppe oder einen Fahrsteig bestehend aus einem Träger, einem Stufenband bzw. Palettenband für den Transport von Personen und Gegenständen, einer Balustrade mit Handlauf, aus je einer am Eingang und am Ausgang des Stufenbandes bzw. Palettenbandes angeordneten Kammplatte mit einem Kamm, der die Rippen der Stufen bzw. der Paletten kämmt und aus einer Beleuchtungseinrichtung.

Bei einer Fahrtreppe mit Stufen bzw. einem Fahrsteig mit Paletten ist am Eingang und am Ausgang des Stufenbandes bzw. Palettenbandes je eine Kammplatte mit einem Kamm angeordnet, der die Rippen der Stufen bzw. der Paletten kämmt. Der Kamm verhindert ein Einklemmen von Schuhen, Kleidungsstücken, Fingern, usw. und gewährleistet einen sicheren Übergang zwischen der feststehenden Kammplatte und dem bewegten Stufenband bzw. Palettenband bzw. zwischen dem bewegten Stufenband bzw. Palettenband und der feststehenden Kammplatte.

Aus der Auslegeschrift DE 1 203 931 ist eine Fahrtreppe bekannt geworden mit einer rechts und links oberhalb vom Kamm angeordneten Kammleuchte. Der Fahrgast kann das Betreten bzw. Verlassen des Stufenbandes an einer beleuchteten Stelle vornehmen und seinen Fuss in einer beleuchteten Umgebung vom Kamm auf die Stufe bzw. von der Stufe auf den Kamm setzen.

Ein Nachteil der bekannten Einrichtung liegt darin, dass der Kamm nur bei wenig besetzter Fahrtreppe beleuchtet ist.

Bei stark besetzter Fahrtreppe wird die Kammleuchte durch Kleidungsstücke und durch mitgeführte Gegenstände abgedeckt, wobei der Kamm im Schatten schlecht sichtbar ist.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Kammbeleuchtung zu schaffen, die die Sicherheit der Fahrgäste am Eingang bzw. am Ausgang der Fahrtreppe bzw. des Fahrsteiges in jedem Fall gewährleistet.

Die durch die Erfindung erreichten Vorteile sind im wesentlichen darin zu sehen, dass die Kammbeleuchtung unabhängig vom Verkehr auf der Fahrtreppe bzw. auf dem Fahrsteig den Kamm beleuchtet. Der Fahrgast wird in jedem Fall auf den kritischen Kammbereich hingewiesen, wodurch das Unfallrisiko erheblich gesenkt werden kann. Durch die Verwendung eines transparenten, lichtleitenden Kammes, können unterhalb des Kammes auch Benutzerhinweise oder sonstige Information angeordnet werden. Ausserdem kann der Antrittsbereich beispielsweise durch rotgefärbtes Licht bzw. der Abtrittsbereich durch grüngefärbtes Licht gekennzeichnet sein.

Im folgenden wird die Erfindung anhand von ein Ausführungsbeispiel darstellenden Zeichnungen näher erläutert.

Es zeigen:
- Fig. 1: eine Seitenansicht einer Fahrtreppe,
- Fig. 2: einen in der Fig. 1 mit A bezeichneten unteren Endbereich der Fahrtreppe mit einer Kammplatte,
- Fig. 3: einen Schnitt entlang der Linie B-B der Fig. 2 der Kammplatte mit Lichtleiter und Kamm,
- Fig. 4: einen Ausschnitt C der Fig. 3 mit Einzelheiten der Kammplatte und des Kammes,
- Fig. 5: eine Ausführungsvariante mit zwei Lichtleitern,
- Fig. 6: eine Kammbeleuchtung mit Leuchtdioden und
- Fig. 7: eine Kammbeleuchtung mit seitlich angeordneten Lichtquellen.

Die Erfindung kann auch auf Fahrsteige mit Paletten angewendet werden. Im weiteren Beschreibungsverlauf wird anstelle des Begriffs "Fahrtreppe bzw. Fahrsteig" lediglich "Fahrtreppe" verwendet, die Ausführungen gelten jedoch sinngemäss auch für einen Fahrsteig.

Fig. 1 zeigt eine Seitenansicht bzw. eine Draufsicht eines unteren Endbereiches einer Fahrtreppe 1, die eine erste Etage E1 mit einer zweiten Etage E2 verbindet. Die Fahrtreppe 1 weist ein aus Stufen bestehendes Stufenband 4 auf. Ein Handlauf 3 ist am oberen Ende einer Balustrade 2 angeordnet, die am unteren Ende mittels eines Balustradenfusses 2.1 gehalten ist. Der Balustradenfuss 2.1 wird von einem Träger 5 der Fahrtreppe 1 getragen. Am oberen und am unteren Endbereich der Fahrtreppe 1 ist eine Kammplatte 6 angeordnet, die den sicheren Übergang vom feststehenden Teil auf das bewegte Stufenband 4 bzw. vom bewegten Stufenband 4 auf den feststehenden Teil der Fahrtreppe 1 gewährleistet.

Fig. 2 zeigt den unteren Endbereich der Fahrtreppe 1 mit der Kammplatte 6, an der stufenbandseitig ein sich über die Stufenbandbreite x erstreckender, transparenter Kamm 7 angeordnet ist. Ein Lichtleiter 8 einer Kammbeleuchtungseinrichtung ist kammplattenseitig eingezogen, wobei der Lichtleiter 8 mit seitlicher Abstrahlung mittels einer Lichtquelle 9 gespeist ist. Das Licht des Lichtleiters 8 wird direkt in den aus einem transparenten, lichtleitenden Werkstoff bestehenden Kamm 7 eingeleitet, wobei der Kamm 7 selber gut sichtbar als Lichtquelle erscheint. Zudem beleuchtet das aus dem Kamm 7 austretende Licht die unmittelbare Umgebung des Kammes 7 einschliesslich die Stirnkante 10 des Stufenbandes 4.

Fig. 3 zeigt einen Schnitt entlang der Linie B-B der Fig. 2 der Kammplatte 6 mit Lichtleiter 8 und Kamm 7. Der Kamm 7 ist mittels einer Kammbefestigung 11 mit der Kammplatte 6 verbunden. Eine Ausnehmung 12 am Kamm 7 und eine Ausnehmung 13 an der Kammplatte 6 bilden zusammen einen Hohlraum für den Lichtleiter 8, wobei die Ausnehmung 13 an der Kammplatte 6 als Reflektor oder zur Aufnahme eines Reflektors ausgebildet ist. Einzelheiten des Hohlraumes mit dem darin angeordneten Lichtleiter 8 sind in Fig. 4 dargestellt. An einem Kammrücken 14.1 des Kammes 7 sind stufenbandseitig Zähne 14 angeordnet, wobei ein Zahn 14 zwischen zwei Rippen 15 einer Stufe 16 des Stufenbandes 4 kämmt. An den Zähnen 14 tritt Licht aus, das die Stufe 16 in der Umgebung der Zähne 14 beleuchtet. Fig. 5 zeigt einen Kamm 7 mit zwei Lichtleitern 8 mit seitlicher Abstrahlung.

Fig. 6 zeigt eine Kammbeleuchtungseinrichtung mit Leuchtdioden 17, die im durch die Ausnehmungen 12,13 gebildeten Hohlraum angeordnet sind. Die Leuchtdioden 17 können auch im transparenten Kamm 7 über die Stufenbreite x verteilt eingegossen sein.

Fig. 7 zeigt eine Kammbeleuchtungseinrichtung mit seitlich des Kammes 7 angeordneten Lichtquellen 18, die das Licht seitlich in den Kammrücken 14.1 einleiten. Als Lichtquellen können Glühlampen, Leuchtröhren oder Leuchtdioden verwendet werden. Die Lichtquellen 18 können zusätzlich zu den in den obigen Figuren gezeigten Lichtquellen 8,17 oder alleinig verwendet werden.

Der transparente Werkstoff des Kammes 7 weist die erforderliche Festigkeit auf und kann zusätzlich mit einer transparenten Sicherheitsfarbe, beispielsweise gelb oder orange eingefärbt sein. Zur Erhöhung der Aufmerksamkeit der Fahrgäste können auch blinkende Lichtquellen 8,17,18 verwendet werden.

## Patentansprüche

1. Fahrtreppe (1) oder Fahrsteig bestehend aus einem Träger (5), einem Stufenband (4) bzw. Palettenband für den Transport von Personen und Gegenständen, einer Balustrade (2) mit Handlauf (3), aus je einer am Eingang und am Ausgang des Stufenbandes (4) bzw. Palettenbandes angeordneten Kammplatte (6) mit einem Kamm (7), der die Rippen (15) der Stufen (16) bzw. der Paletten kämmt und aus einer Beleuchtungseinrichtung,
**dadurch gekennzeichnet,**
**dass** der Kamm (7) aus einem transparenten, lichtleitenden Werkstoff mit der erforderlichen Festigkeit ist und das Licht der Beleuchtungseinrichtung (8,9,17,18) direkt in den Kamm (7) einleitbar ist.

2. Fahrtreppe oder Fahrsteig nach Anspruch 1,
**dadurch gekennzeichnet,**
**dass** die Beleuchtungseinrichtung (8,9,17,18) mit dem Kamm (7) verbunden ist.

3. Fahrtreppe oder Fahrsteig nach den Ansprüchen 1 oder 2,
**dadurch gekennzeichnet,**
**dass** sich die Beleuchtungseinrichtung (8,17) über die Breite (x) des Kammes (7) erstreckt.

4. Fahrtreppe oder Fahrsteig nach den Ansprüchen 1 oder 2,
**dadurch gekennzeichnet,**
**dass** die Beleuchtungseinrichtung je Seite des Kammes (7) eine Lichtquelle (18) aufweist.

5. Fahrtreppe oder Fahrsteig nach einem der Ansprüche 1 bis 3,
**dadurch gekennzeichnet,**
**dass** die Beleuchtungseinrichtung mindestens ein Lichtleiter (8) aufweist, der das Licht in den Kamm (7) einleitet.

6. Fahrtreppe oder Fahrsteig nach eiem der Ansprüche 1 bis 3
**dadurch gekennzeichnet,**
**dass** die Beleuchtungseinrichtung Leuchtdioden (17) aufweist, die das Licht in den Kamm (7) einleiten.

7. Fahrtreppe oder Fahrsteig nach einem der vorhergehenden Ansprüche,
**dadurch gekennzeichnet,**
**dass** blinkende Lichtquellen (8,9,17,18) vorgesehen sind.

8. Fahrtreppe oder Fahrsteig nach einem der vorhergehenden Ansprüche,
**dadurch gekennzeichnet,**
**dass** der Werkstoff des Kammes (7) mit einer transparenten Sicherheitsfarbe eingefärbt ist.
